# EUROPÄISCHE PATENTSCHRIFT

(11) **EP 0 200 932 B1**
(45) Veröffentlichungstag und Bekanntmachung des Hinweises auf die Patenterteilung: **04.04.1990**
(21) Anmeldenummer: 86104673.8
(22) Anmeldetag: 05.04.1986
(51) Int. Cl.: B65C 11/00

(54) **Etikettiergerät**
Labelling device
Etiqueteuse

(30) Priorität: 30.04.1985 DE 3515594
(43) Veröffentlichungstag der Anmeldung: 12.11.1986
(73) Patentinhaber: Esselte Pendaflex Corporation, Garden City New York 11530 (US)
(72) Erfinder: Koch, Ulf, D-6930 Eberbach (DE)
(74) Vertreter: Weiss, Ursula, Dr.

(56) Entgegenhaltungen:
- EP-A- 0 087 636
- DE-A- 1 931 569
- GB-A- 14 029
- US-A- 4 102 731
- US-A- 4 261 783
- IBM TECHNICAL DISCLOSURE BULLETIN, Band 18, Nr. 7, Dezember 1975, Seiten 2256-2257, New York, US; D.L. PIERSON: "Label attachment machine"

## Beschreibung

Die Erfindung betrifft ein Etikettiergerät zum Ausgeben und Anbringen von Selbstklebeetiketten, das bei jedem Betriebszyklus ein Selbstklebeetikett in eine Spendstellung unterhalb einer Andrückrolle bringt, die auf einer starren Achse drehbar gelagert ist, wobei die Andrückrolle einzeln ausgebildete Ringe mit harter Oberfläche aufweist, die über ein an ihrer Innenfläche angeordnetes Federelement auf der Hülse gelagert sind.

Ein derartiges Etikettiergerät ist aus dem IBM TECHNICAL DISCLOSURE BULLETIN, Band 18, Nr. 7, Dezember 1975, Seiten 2256-2257, New York, US; D.L. PIERSON: "Label attachment machine" bekannt. Die bei diesem bekannten Etikettiergerät einzeln ausgebildeten Ringe weisen eine harte Oberfläche auf und sind einstückig mit den dort beschriebenen, im Innern angeformten Federelementen verbunden. Ein seitliches Verformen der Federelemente ist nicht möglich. Die Mantelfläche der Ringe gleitet über das Etikett in ihrer gesamten Breite, und ein Auswechseln der Federelemente ist nicht möglich.

Ferner ist aus der US-PS 4,102,731 ein Etikettiergerät bekannt, bei dem die Andrückrolle ebenfalls einzeln ausgebildete Ringe aufweist, wobei jedoch die Oberfläche dieser Ringe aus weichem Material ausgebildet ist. Diese dort dargestellten Ringe sind auf im Innern angeordneten, fingerartigen Federelementen gelagert. Die weiche Oberfläche der Ringe verursacht eine hohe Reibungskraft und Verschmieren des Druckseines Etikettiergeräts, wenn die Andrückrolle unmittelbar nach dem Druckvorgang über das bedruckte Etikett gleitet.

Ferner ist aus der europäischen Patentanmeldung 0087636 ein Etikettiergerät bekannt, bei dem die Oberfläche der Andrückrolle aus einem harten Material besteht, die zur Erzielung ihrer Nachgiebigkeit flexibel gelagert ist.

Aus der DE-OS 19 31 569 ist ein Transportelement für flache Gegenstände bekannt, bei dem zwischen einem Trägerelement und einem Laufring ein elastischer Zwischenring vorhanden ist. Das technische Gebiet, auf das sich diese Schrift bezieht, ist jedoch so weit vom hier gegebenen Sachgebiet entfernt, daß es für den Durchschnittsfachmann nicht nahe lag, sich bei der Ausbildung einer Andrückrolle für ein Etikettiergerät auf diesem Sachgebiet umzuschauen.

Die Andrückrolle an einem Etikettiergerät muß einerseits die notwendige Elastizität besitzen, um sich der Oberfläche des auszuzeichnenden Gegenstandes anzupassen, andererseits soll die Oberfläche so ausgebildet sein, daß die Qualität des Aufdruckes auf dem Etikett beim Abrollen der Andrückrolle nicht beeinträchtigt wird.

Ausgehend von dem zuerst genannten nächstkommenden Stand der Technik liegt der vorliegenden Erfindung die Aufgabe zugrunde, eine Alternative für die bekannten Federelemente bereitzustellen.

Diese Aufgabe wird erfindungsgemäß dadurch gelöst, daß die Federelemente ringförmig und in sich gegenüberliegenden Nuten an der Innenfläche der Ringe bzw. der Außenfläche der Hülse angeordnet sind.

Aufgrund dieser Ausbildung ist es möglich, daß die Ringe weiterhin eine harte Oberfläche aufweisen, daß jedoch die Ringe über die im Innern angeordneten Federelemente weich gelagert sind. Diese Federelemente können nunmehr ausgewechselt werden, d. h. es können Federelemente verwendet werden, die je nach den Anforderungen eine andere Federkraft aufweisen. Ferner wäre es auch möglich, Federelemente zu erneuern, deren Federkraft nachgelassen hat. Ferner kann die beschriebene Andrückrolle den jeweiligen Erfordernissen - Anpassung an das Etikettenformat; beliebige Anzahl der Ringe - angepaßt werden. Die Federelemente bestehen üblicherweise aus einem Gummimaterial.

Vorzugsweise sind die Ringe als Profilringe ausgebildet und weisen im Querschnitt eine Spitze auf. Diese Ausgestaltung der Ringe bewirkt eine besonders kleine Kontaktfläche zwischen der Andrückrolle und den Etiketten, so daß das Verschmieren des Etikettenaufdrucks weitestgehend vermieden werden kann.

Vorzugsweise ist die Hülse einstückig.

Gemäß einer besonders bevorzugten Ausführungsform weist die Hülse einzeln ausgebildete Hülsenelemente auf, wobei die Länge der Profilringekleiner als die Länge der Hülsenelemente ist. Bei dieser Ausführungsform ist es möglich, durch mehrfaches Aneinanderreihen von Hülsenelementen mit entsprechenden Profilringen eine Änderung der Länge der Andrückrolle zu erreichen und somit eine weitergehende Anpassung an die jeweiligen benutzten Etikettiergeräte zu erreichen.

Gemäß einer weiteren besonders bevorzugten Ausführungsform weist die Hülse einzeln ausgebildete Hülsenelemente auf, wobei die Länge der Profilringe gleich der Länge der Hülsenelemente ist. Vorzugsweise sind bei dieser Ausführungsform zusätzlich Distanzringe vorgesehen, deren Außendurchmesser kleiner als der Außendurchmesser der Profilringe ist. Vorteilhafterweise ist die Länge je zweier dieser Distanzringe gleich der Länge eines Profilringes. Der Vorteil dieser Ausführungsform besteht insbesondere darin, daß ein mögliches Kippen und Verkanten der Profilringe verhindert wird.

Gemäß einer weiteren besonders bevorzugten Ausführungsform weisen die Profilringe unterschiedliche Außendurchmesser auf. Mit dieser Ausführungsform ist es auf besonders einfache Weise möglich, quergewölbte Flächen (Innenflächen von Konen, z.B. in der Textilindustrie und Außenflächen von Flaschen und Dosen) mit einem Etikett zu versehen.

Weitere Einzelheiten, Vorteile und Merkmale der Erfindung werden in der folgenden Beschreibung und der Zeichnung näher erläutert.

Es zeigen.
Figur 1 eine schematische Darstellung eines Etikettiergerätes,
Figur 2 einen Schnitt der in dem Gerät gemäß Figur 1 verwendeten Andrückrolle in einer ersten Ausführungsform,
Figur 3 einen Schnitt der in dem Gerät von Figur 1 verwendeten Andrückrolle in einer zweiten Ausführungsform,
Figur 4 einen Schnitt der in dem Gerät von Figur 1 verwendeten Andrückrolle in einer dritten Ausführungsform,
Figur 5 einen Schnitt der in dem Gerät von Figur 1 verwendeten Andrückrolle in einer vierten Ausführungsform,
Figur 6 einen Schnitt, der in dem Gerät von Figur 1 verwendeten Andrückrolle in einer fünften Ausführungsform und
Figur 7 einen Schnitt längs der in Figur 2 angegebenen Schnittlinie I-I.

Das in Figur 1 dargestellte Etikettiergerät weist ein Gehäuse auf, an dem ein Handgriff 12 angebracht ist. An der Gehäuseoberseite befindet sich ein Schacht 13 zur Aufnahme einer Vorratsrolle 14 eines Trägerbandes 15 mit daran haftenden Selbstklebeetiketten 16. Das Trägerband 15 läuft im Gerät vom Schacht 13 aus zunächst nach unten und dann nach einer Umlenkung an einer Rolle 17 nach vorne zu einer Spendkante 18, an der das Trägerband 15 umgelenkt und an einer schematisch dargestellten Transportvorrichtung 19 vorbei zum hinteren Ende des Gehäuses geführt wird. Vor der Spendkante 18 ist im Gehäuse 11 eine Andrückrolle 1 um eine Achse 20 drehbar gelagert, mit der ein an der Spendkante 18 vom Trägerband 15 abgelöstes, in Spendstellung befindliches Etikett 16' auf einen Gegenstand durch Abrollen der Andrückrolle 1 aufgeklebt werden kann.

Unterhalb des Handgriffes 12 ist ein Bedienungshebel 22 angebracht, der um eine Achse 23 drehbar gelagert ist. Zwischen dem Handgriff 12 und dem Bedienungshebel 22 befindet sich eine Feder 24, die den Bedienungshebel 22 stets in die in Figur 1 dargestellte Ruhestellung zu drücken versucht. Im Gehäuse 11 befindet sich auch ein Druckwerkhebel 25, der ebenfalls um die Achse 23 drehbar gelagert ist. Dieser Druckwerkhebel 25 trägt ein Druckwerk 26, mit dessen Hilfe ein auf einem Drucktisch 27 befindliches Selbstklebeetikett 16 bedruckt werden kann. Zwischen einem Arm 28 des Bedienungshebels 22 und dem Druckwerkhebel 25 ist eine Feder 29 angebracht, die dazu dient, eine gegen den Handgriff 12 gerichtete Bewegung des Bedienungshebels 22 auf den Druckwerkhebel 25 zu übertragen. In der in Figur 1 dargestellten Ruhestellung wird der Druckwerkhebel 25 von einer Nase 30 am Bedienungshebel 22 in der angehobenen Position gehalten.

Für eine kurze Beschreibung eines Betriebszyklusses des in Figur 1 dargestellten Gerätes war angenommen, daß sich noch kein Selbstklebeetikett in der Spendstellung unterhalb der Andrückrolle 1 befindet. Zur Einleitung eines Betriebszyklusses wird der Bedienungshebel 22 gegen den Handgriff 12 gezogen, was zur Folge hat, daß der Druckwerkhebel 25 aufgrund der Wirkung des Arms 28 und der Feder 29 entgegen dem Uhrzeigersinn um die Achse 23 verschwenkt wird, so daß das Druckwerk 26 auf den Drucktisch 27 abgesenkt wird. Beim Aufprall auf den Drucktisch 27 erzeugt das Druckwerk 26 einen Abdruck auf dem gerade auf dem Drucktisch 27 befindlichen Selbstklebeetikett 16. Über eine nicht dargestellte Hebelverbindung ist die Transportvorrichtung 19 gleichzeitig von der in Figur 1 dargestellten Position aus in Richtung zum Drucktisch 27 längs des Trägerbandes 15 bewegt worden. Beim Loslassen des Bedienungshebels 22 bewegt die Feder 24 den Bedienungshebel wieder in die in Figur 1 dargestellte Ausgangslage zurück, wobei die Nase 30 den Druckwerkhebel 25 wieder in seine dargestellte Ausgangslage im Uhrzeigersinn um die Achse 23 verschwenkt. Gleichzeitig wird auch die Transportvorrichtung 19 wieder in ihre in Figur 1 dargestellte Ausgangslage zurückbewegt; bei dieser Bewegung steht sie jedoch fest mit dem Trägerband 15 in Eingriff, so daß diese um eine der Länge eines Selbstklebeetiketts entsprechende Strecke um die Spendkante 18 gezogen wird. Dabei löst sich an der Spendkante 18 ein Selbstklebeetikett vom Trägerband 15 ab und gelangt in die Stellung des Selbstklebeetikettes 16' unterhalb der Andrückrolle 1. Das Selbstklebeetikett 16' kann nun durch Abrollen der Andrückrolle 1 auf einen Gegenstand aufgeklebt werden.

In den Figuren 2. bis 5 sind Schnitte bzw. Teilansichten von Andrückrollen 1 dargestellt, wie sie in dem in Figur 1 dargestellten Gerät verwendet werden können.

In allen Ausführungsformen weist die Andrückrolle 1 einzel ausgebildete Profilringe 2 auf, die über ein an ihrer Innenfläche 3 angeordnetes Federelement 4 auf der Hülse 5 gelagert sind. Diese Federelemente 4 sind in sich gegenüberliegenden Nuten 6 bzw. 7 an der Innenfläche 3 der Profilringe 2 bzw. der Außenfläche der Hülse 5 angeordnet.

In Figur 2 ist die Hülse 5 einstückig ausgebildet. Demgegenüber zeigt Figur 3 eine Andrückrolle 1, bei der die Hülse 5 einzel ausgebildete Hülsenelemente 8 aufweist, deren Länge a größer ist als die Länge b der Profilringe 2. Bei dieser Ausführungsform ist es möglich, durch mehrfache Aneinanderreihung von Hülsenelementen 8 mit entsprechenden Profilringen 2 eine Änderung der Länge der Andrückrolle zu erreichen und somit eine weitergehende Anpassung an die jeweilig benützten Etikettiergeräte.

Bei der in Figur 4 dargestellten Ausführungsform befinden sich zwischen den Profilringen 2 zusätzlich Distanzringe 10. Bei einem Vergleich der Figuren 2 und 3 mit der in Figur 4 dargestellten Ausführungsform ist leicht erkennbar, daß bei einem seitlichen Druck auf die Profilringe 2. gemäß Figur 2 und 3 ein übermäßiges Kippen dieser Ringe und Verkanten möglich wäre.

Dieses Verkanten wird durch die in Figur 4 dargestellten Distanzringe 10 vermieden. Die Länge b der Profilringe 2 ist bei dieser Ausführungsform gleich der Länge d der Hülsenelemente 9. Zwischen den Profilringen 2 sind die Distanzringe 10 angeordnet, deren Außendurchmesser kleiner als der Außendurchmesser der Profilringe 2 ist. Die Länge c je zweier Distanzringe 10 ist gleich der Länge b eines Profilringes. Diese Distanzringe 10 gleiten ebenso wie die Hülsenelemente 9 auf der starren Achse 31. Die Länge der Andrückrolle 1 kann durch die Bestükkung mit Profilringen und Distanzringen beliebig variiert werden.

In Figur 5 und 6 sind zwei Ausführungsformen dargestellt, bei denen die Profilringe 2 unterschiedliche Außendurchmesser aufweisen. Bei der Ausführungsform nach Figur 5 ist die Umhüllung der Andrückrolle tonnenförmig gestaltet. Diese Andrückrollen eignen sich insbesondere zur Auszeichnung von quergewölbten konkaven Flächen, wie Garnkonen in der Textilindustrie. Bei der Ausführungsform nach Figur 6 weist die Andrückrolle eine konkave Umhüllung auf. Diese Andrückrollen sind insbesondere dann geeignet, wenn quergewölbte, konvexe Flächen (Flaschen und Dosen) mit einem Etikett versehen werden sollen.

In Figur 7 ist der Querschnitt durch die Andrückrolle gemäß Figur 2 dargestellt. Man erkennt auf der Achse 31 die Hülse 5, auf der in der Nut 7 das Federelement 4 gelagert ist. Dieses Federelement ist üblicherweise ringförmig. Auf dem Federelement 4 befindet sich der Profilring 2, der an der Innenfläche 3 die Nut 6 aufweist.

Befindet sich die Andrückrolle auf dem Etikett, so kann der Druck auf die Profilringe 2 durch das Federelement 4 ausgeglichen werden. Die Hülse 5 dreht sich auf der Achse 31. Der Längsschnitt der Profilringe 2 gemäß Figur 2 bis 5 macht deutlich, daß die Profilringe im Querschnitt eine Spitze aufweisen, so daß eine minimale Reibungsfläche auf der Oberfläche des Etikettes gebildet wird. Hierdurch wird ein Verschmieren der Schrift vermieden. Durch die Federung der Profilringe 2 mittels des Federelements 4 ist es möglich, die Profilringe ihrerseits aus einem tintenabweisenden, schwer benetzbaren Kunststoffmaterial zu fertigen.

Bei allen Ausführungsformen ist es möglich, die Anzahl der Profilringe 2 bei konstanter Länge der Achse 31 zu variieren.

### Bezugszeichenliste

1 Andrückrolle
2 Profilring
3 Innenfläche des Profilringes 2
4 Federelement
5 Hülse
6 Nut
7 Nut
8 Hülsenelement
9 Hülsenelement
10 Distanzring
11 Gehäuse
12 Handgriff
13 Schacht
14 Vorratsrolle
15 Trägerband
16 Selbstklebeetikett
17 Rolle
18 Spendkante
19 Transportvorrichtung
20 Achse
21
22 Bedienungshebel
23 Achse
24 Feder
25 Druckwerkhebel
26 Druckwerk
27 Drucktisch
28 Arm
29 Feder
30 Nase
31 Achse
a Länge des Hülsenelementes 8
b Länge des Profilringes 2
c Länge zweier Distanzringe 10
d Länge des Hülsenelementes 9
e bis k Außendurchmesser eines Profilringes 2

## Patentansprüche

1. Etikettiergerät zum Ausgeben und Anbringen von Selbstklebeetiketten (16), das bei jedem Betriebszyklus ein Selbstklebeetikett (16') in eine Spendstellung unterhalb einer Andrückrolle (1) bringt, die auf einer starren Achse (31) drehbar gelagert ist, wobei die Andrückrolle (1) einzeln ausgebildete Ringe (2) mit harter Oberfläche aufweist, die über ein an ihrer Innenfläche (3) angeordnetes Federelement (4) auf der Hülse (5) gelagert sind,
dadurch gekennzeichnet,
daß die Federelemente (4) ringförmig und in sich gegenüberliegenden Nuten (6 bzw. 7) an der Innenfläche (3) der Ringe (2) bzw. der Außenfläche der Hülse (5) angeordnet sind.

2. Etikettiergerät nach Anspruch 1,
dadurch gekennzeichnet,
daß die Ringe als Profilringe (2) ausgebildet sind und im Querschnitt eine Spitze aufweisen.

3. Etikettiergerät nach Anspruch 2,
dadurch gekennzeichnet,
daß die Hülse (5) einstückig ist.

4. Etikettiergerät nach Anspruch 2,
dadurch gekennzeichnet,
daß die Hülse (5) einzeln ausgebildete Hülsenelemente (8) aufweist, wobei die Länge (b) der Profilringe (2) kleiner ist als die Länge (a) der Hülsenelemente (8).

5. Etikettiergerät nach Anspruch 2,
dadurch gekennzeichnet,
daß die Hülse (5) einzeln ausgebildete Hülsenelemente (9) aufweist, wobei die Länge (b) der Profilringe (2) gleich der Länge (d) der Hülsenelemente (9) ist.

6. Etikettiergerät nach mindestens einem der vorherigen Ansprüche,
dadurch gekennzeichnet,
daß zwischen den Profilringen (2) jeweils Distanzringe (10) angeordnet sind, deren Außendurchmesser kleiner als der Außendurchmesser der Profilringe (2) ist.

7. Etikettiergerät nach Anspruch 6,
dadurch gekennzeichnet,
daß die Länge (c) je zweier Distanzringe (10) gleich der Länge (b) eines Profilringes ist.

8. Etikettiergerät nach mindestens einem der vorigen Ansprüche,
dadurch gekennzeichnet,
daß die Profilringe unterschiedliche Außendurchmesser (e bis k) aufweisen.

## Revendications

1. Etiqueteuse pour la distribution et la mise en place d'étiquettes autocollantes (16), qui, dans chaque cycle de fonctionnement, amène une étiquette autocollante (16') dans une position de distribution au-dessous d'un rouleau presseur (1) qui est monté de façon à pouvoir tourner sur un axe rigide (31), le rouleau presseur (1) présentant des anneaux (2) réalisés séparément, à surface dure, qui sont montés sur une bague (5) au moyen d'un élément à ressort (4) disposé sur leur surface intérieure (3), caractérisée en ce que les éléments à ressort (4) sont en forme d'anneaux et sont disposés dans des rainures opposées (6 et 7) situées, respectivement, dans la surface intérieure (3) des anneaux (2) et dans la surface exté- rieure des bagues (5).

2. Etiqueteuse selon la revendication 1, caractérisée en ce que les anneaux sont réalisés sous la forme d'anneaux profilés (2) et présentent une pointe en coupe transversale.

3. Etiqueteuse selon la revendication 2, caractérisée en ce que la bague (5) est réalisée d'une seule pièce.

4. Etiqueteuse selon la revendication 2, caractérisée en ce que la bague (5) présente des éléments de bague (8) réalisés séparément, la longueur (b) des anneaux profilés (2) étant inférieure à la longueur (a) des éléments de bague (8).

5. Etiqueteuse selon la revendication 2, caractérisée en ce que la bague (5) présente des éléments de bague (9) réalisés séparément, la longueur (b) des anneaux profilés (2) étant égale à la longueur (d) des éléments de bague (9).

6. Etiqueteuse selon au moins l'une des revendications précédentes, caractérisée en ce que sont disposés, entre les anneaux profilés (2), des anneaux d'entretoisement (10) dont le diamètre extérieur est inférieur au diamètre extérieur des anneaux profilés (2).

7. Etiqueteuse selon la revendication 6, caractérisée en ce que la longueur (c) de chaque paire d'anneaux d'entretoisement (10) est égale à la longueur (b) d'un anneau profilé.

8. Etiqueteuse selon au moins l'une des revendications précédentes, caractérisée en ce que les anneaux profilés présentent des diamètres extérieurs différents (e à k).

## Claims

1. A labelling device for issuing and applying self-adhesive labels (16), which in each operating cycle brings a self-adhesive label (16') into a dispensing position beneath a pressure roller (1) which is mounted rotatably on a rigid shaft (31), wherein the pressure roller (1) has individually formed rings (2) with a hard surface, which are mounted on the sleeve (5) by way of a spring element (4) which is arranged at the inside surface (3) of the respective ring, characterised in that the spring elements (4) are annular and are arranged in mutually oppositely disposed grooves (6 and 7 respectively) at the inside surface (3) of the rings (2) and the outside surface of the sleeve (5).

2. A labelling device according to claim 1 characterised in that the rings are in the form of profile rings (2) and have a point in cross-section.

3. A labelling device according to claim 2 characterised in that the sleeve (5) is in one piece.

4. A labelling device according to claim 2 characterised in that the sleeve (5) has individually formed sleeve elements (8), wherein the length (b) of the profile rings (2) is less than the length (a) of the sleeve elements (8).

5. A labelling device according to claim 2 characterised in thatthe sleeve (5) has individually formed sleeve elements (9), wherein the length (b) of the profile rings (2) is equal to the length (d) of the sleeve elements (9).

6. A labelling device according to at least one of the preceding claims characterised in that arranged between the profile rings (2) are respective spacer rings (10), the outside diameter of which is less than the outside diameter of the profile rings (2).

7. A labelling device according to claim 6 characterised in that the length (c) of each two spacer rings (10) is equal to the length (b) of a profile ring.

8. A labelling device according to at least one of the preceding claims characterised in that the profile rings are of different outside diameters (e to k).
